# EUROPÄISCHE PATENTSCHRIFT

(11) **EP 1 353 853 B1**
(45) Veröffentlichungstag und Bekanntmachung des Hinweises auf die Patenterteilung: **11.05.2005**
(21) Anmeldenummer: 02726980.2
(22) Anmeldetag: 04.01.2002
(51) Int. Cl.: B65D 47/06, B65D 5/72

(54) **GARANTIE-VERSCHLUSS FÜR FLÜSSIGKEITS- UND SCHÜTTGUTBEHÄLTER**
TAMPER-EVIDENT CLOSURE FOR LIQUID CONTAINERS AND BULK CONTAINERS
FERMETURE INVIOLABLE POUR CONTENANT A LIQUIDES ET A MATIERES EN VRAC

(30) Priorität: 05.01.2001 CH 72001
(43) Veröffentlichungstag der Anmeldung: 22.10.2003
(73) Patentinhaber: SIG Technology Ltd., 8212 Neuhausen am Rheinfall (CH)
(72) Erfinder: SEELHOFER, Fritz, CH-8315 Lindau (CH)
(74) Vertreter: Felber, Josef
(86) Internationale Anmeldenummer: PCT/CH2002/000002
(87) Internationale Veröffentlichungsnummer: WO 2002/053469

(56) Entgegenhaltungen:
- FR-A- 2 789 659
- GB-A- 2 098 184
- US-A- 5 884 793
- US-A- 6 161 728

## Beschreibung

Diese Erfindung betrifft einen Garantie-Verschluss für Flüssigkeitsbehälter oder Schüttgutbehälter zur Verpackung etwa von Salz, Zucker und ähnlichen schütt- bzw. rieselfähigen Stoffen. Um einen Garantie-Verschluss handelt es sich dabei deshalb, weil beim erstmaligen Öffnen eine Garantiefolie oder die Verpackungshaut selbst aufgeschnitten werden muss.

Viele Verschlüsse von Lebensmittelbehältern und -Flaschen wie auch Verschlüsse von Behältern für Reinigungsmittel oder allerlei Flüssigkeiten wie Schmieröle, Chemikalien und ähnliches sind als Garantieverschlüsse ausgeführt. Wenn der Verschlussdeckel entfernt wird, so bleibt der Inhalt immer noch hermetisch verschlossen, bis eine meist als Dichtfolie ausgeführte Garantiedichtung gesondert durchstochen oder entfernt wird.

Als Beispiel für einen solchen Garantieverschluss mag ein breiten Kreisen bekannter Kunststoffverschluss mit Verschlusskörper und zugehörigem Deckel dienen, wie er für Ketchup-Flaschen verwendet wird. Der Verschlusskörper weist einen nach oben gerichteten Ausguss-Stutzen auf und an seiner Unterseite befindet sich eine Alufolie, die dort eingelegt oder aufgeklebt ist und als Garantiedichtung oder Garantieverschluss wirkt. Wird eine neue Flasche zum ersten Mal geöffnet, so wird in einigen Fällen zunächst ein Garantieband entfernt, wonach der Verschlussdeckel hochgeklappt werden kann. Der Verschlussdeckel ist als Kappe ausgeführt, und wenn diese Kappe zugeklappt ist, umschliesst sie einen Hohlraum auf dem Verschlusskörper. Der Verschlusskörper seinerseits ist auf das Flaschengewinde aufgeschraubt. Auf diesem Verschlusskörper angeordnet ist ein senkrecht auf der Verschlusskörperschulter stehender Ausguss-Stutzen, der mit dem Hochklappen der Verschlusskappe freigegeben wird. Dieser Ausguss-Stutzen ist auf seiner Unterseite von einem Garantieverschluss in Form einer unterhalb des Verschlusskörpers eingelegten Alufolie verschlossen. Bevor man also erstmals Ketchup ausgiessen kann, muss diese Alufolie am unteren Ende des Ausguss-Stutzens durchstochen werden. Herkömmlich wird das mit einem spitzen Gegenstand gemacht, zum Beispiel mit einer Messerspitze. Der Nachteil dabei besteht allerdings darin, dass die Folie nicht sauber längs des inneren Stutzenrandes weggeschnitten wird, sondern mehr oder weniger unregelmässig zerfetzt wird. Einzelne Brauen der Alufolie mögen anschliessend noch in den Ausguss-Stutzen ragen oder gar lösgelöst von der Alufolie beim Ausgiessen mit dem Inhalt nach aussen kommen. Für das erstmalige Öffnen eines derartigen Verschlusses bzw. dessen Garantiefolie muss also ein zusätzliches Werkzeug, etwa ein Messer oder eine Nadel, verwendet werden. Ausserdem erfolgt diese Öffnung der Garantiefolie nicht systematisch und in einer technisch solcherart sauberen Weise, die eine vollständige Freigabe des Strömungsquerschnittes des Ausguss-Stutzens sicherstellen würde.

Beim Flüssigkeitsbehälter muss es sich aber nicht unbedingt um eine Flasche handeln, sondern es kann auch eine Kartonbox eingesetzt werden, wie das etwa für allerlei Fruchtsäfte, Limonaden, Süsswasser, Tee und Milchprodukte praktiziert wird. Kartonboxen werden überdies auch für die Verpackung von Schüttgütern wie Zucker, Salz und Ähnlichem eingesetzt. Bei diesen Kartonboxen stellt sich stets das Problem, wie der Karton an der Stelle, wo der Verschluss sitzt, geöffnet wird. Bei diesen Kartonboxen ist es nämlich der Karton selbst, welcher die Rolle der Garantiefolie übernimmt, und der Karton muss deshalb nach dem oder mit dem Öffnen des Verschlusses durchstochen oder aufgeschnitten werden, was bisher durch einen gesonderten Arbeitsschritt erfolgen musste und oftmals nur unter Zuhilfenahme von Werkzeugen zu bewerkstelligen war. Aus der FR-2'789'659 A ist ein Verschluss mit einem um 90° schwenkbaren Ausguss-Stutzen bekanntgeworden. Der untere Teil des Ausguss-Stutzens reisst beim Aufschwenken eine Dichtfolie auf. Der nach unten schwenkbare Teil weist einen Querschnitt auf, welcher der Hälfte des oberen Teils des Ausguss-Stutzens entspricht, bildet also einen Halbzylinder. Entsprechend ist dieser aussen rund und bildet keine Schneide. Der endseitige Rand dieses Halbzylinders trägt eine Anzahl von Reisszähnen. Desweiteren ist dieser Halbzylinder gegenüber dem oberen, rohrförmigen Ausguss-Stutzen geschwächt und droht beim Abschwenken, wenn zum Aufreissen ein grosses Drehmoment nötig ist, zu knicken. Die US 6'161'728 A zeigt einen weiteren Verschluss mit einem um 90° schwenkbaren Ausguss-Stutzen, bei dessen Aufschwenken zwei gesonderte, seitlich zum Ausguss-Stutzen versetzte, am Stutzenflansch befestigte Messer abgeschwenkt werden. Diese Lösung ist jedoch aufwändig und teuer.

Es ist daher die Aufgabe der vorliegenden Erfindung, einen Garantie-Verschluss für Flüssigkeits- und Schüttgutbehälter zu schaffen, welcher die obengenannten Nachteile überwindet und bei dem mit dem erstmaligen Öffnen des Verschlusses die Garantiefolie sauber geöffnet wird und dabei sichergestellt wird, dass der Querschnitt des Ausguss-Stutzens freigegeben wird und auch freigehalten bleibt.

Diese Aufgabe wird gelöst von einem Garantie-Verschluss für einen Flüssigkeits- und Schüttgutbehälter, bestehend aus einem Verschlusskörper mit einem darin in Ausgangslage liegend angeordneten, jedoch aus dieser Position aufschwenkbaren Ausguss-Stutzen, der gegenüber dem Verschlusskörper dichtend von einer filmscharnierartigen Materialbrücke umschlossen ist, welche beim Aufschwenken des Ausguss-Stutzens von einer konkaven in eine konvexe Form springt und umgekehrt und dadurch den Ausguss-Stutzen in den Endpositionen seines Schwenkbereichs festhält, sowie einer zugehörigen Garantiefolie, die in liegender Position des Ausguss-Stutzens unterhalb und längs desselben verläuft, wobei die Schwenkachse am Ausguss-Stutzen an einer solchen Stelle liegt, dass sein hinterer Abschnitt beim Aufschwenken des Ausguss-Stutzens nach unten schwenkt, und der sich dadurch auszeichnet, dass der Ausguss-Stutzen in seiner liegenden Position mit seinem unteren, hinteren Ende so in eine Spitze ausläuft, dass von seiner Wandung zwei Kanten gebildet werden, welche schiefwinklig zur Ausguss-Stutzenachse auf diese Spitze zulaufen, und dass die Spitze in eine Perforierspitze ausgeformt ist, indem sie einen zur Garantiefolie zeigenden Kunststoff-Kegel bildet oder ein längs der Ausguss-Stutzenachse ausgerichtetes, flächiges Kunststoff-Dreieck mit nach unten gerichteter scharfer Spitze, weiter dass der Ausguss-Stutzen in dieser liegenden Position auf seiner unteren hinteren Längsseite eine scharfe, kielförmige Längskante bildet, sodass beim Aufschwenken des Ausguss-Stutzens die Garantiefolie zunächst von der Perforierspitze durchstechbar ist und hemach von der Längskante ab der Perforationsstelle aufschneidbar ist.

Vorteilhafte Ausführungen dieses Garantie-Verschlusses sind in den Zeichnungen in verschiedenen Positionen dargestellt und werden in der nachfolgenden Beschreibung im einzelnen erläutert. Anhand dieser Zeichnungen wird auch die Funktion des Verschlusses erklärt.

Es zeigt:
- Figur 1:: Den Garantie-Verschluss in einem Längsschnitt, aufgesetzt auf eine Flasche, in geschlossenem Zustand vor dem Erstgebrauch der Flasche;
- Figur 2:: Den geschlossenen Garantie-Verschluss in einer Ansicht von vorne, das heisst in Figur 1 von links her gesehen;
- Figur 3:: Den Garantie-Verschluss in einem Längsschnitt mit aufgeklappter Verschlusskappe, mit dem Ausguss-Stutzen beim Aufschwenken und gleichzeitigen Aufschneiden der Garantiefolie;
- Figur 4:: Den Garantie-Verschluss in einem Längsschnitt mit aufgeklappter Verschlusskappe, mit dem Ausguss-Stutzen vollständig in Ausgiesslage geschwenkt nach dem Aufschneiden der Garantiefolie;
- Figur 5:: Den Garantie-Verschluss mit aufgeklappter Verschlusskappe, mit dem Ausguss-Stutzen in Ausgiesslage und aufgeschnittener Garantiefolie, von oben gesehen;
- Figur 6:: Den Garantie-Verschluss in einem Längsschnitt mit wieder zugeklappter Verschlusskappe, mit nach erstmaligem Gebrauch in Ausgiesslage stehengebliebenem Ausguss-Stutzen;
- Figur 7:: Eine Variante des Garantie-Verschlusses für einen Flüssigkeits- und Schüttgutbehälter in Form einer kubischen Kartonbox, links zum Ausgiessen des Inhaltes über eine Schmalseite, und rechts daneben zum Ausgiessen des Inhaltes über eine Ecke des kubischen Behälters;
- Figur 8:: Den Garantie-Verschluss nach Figur 7 links in einem Längsschnitt von der Seite her gesehen vor dem Aufschwenken des Ausguss-Stutzens;
- Figur 9.: Den Garantie-Verschluss nach Figur 8 nach dem Aufschwenken des Ausguss-Stutzens in die Ausgiess-Lage und nach dem erfolgten Durchstechen und Aufschneiden der als Garantiefolie wirkenden Kartonbox-Oberseite.

Die Figur 1 zeigt den Garantie-Verschluss in einem Längsschnitt längs der Achse der Flasche 20, die hier allerdings nur angedeutet ist. Er besteht aus einem Verschlusskörper 1, einem Ausguss-Stutzen 2 und einer zum Verschlusskörper 1 passenden Verschlusskappe 3. Diese Verschlusskappe 3 ist hier mittels eines Filmschamiers 18 einstückig mit dem Verschlusskörper 1 verbunden, sodass sie an ihm aufklappbar ist. Es ist aber auch denkbar, die Verschlusskappe 3 als gesondertes Stück zu fertigen, wobei sie dann entweder mit Schappverschlüssen ausgerüstet ist, sodass sie auf den Verschlusskörper 1 aufsteckbar ist, oder aber dass sie mit einem Innengewinde ausgerüstet ist und somit auf ein passendes Aussengewinde am Verschlusskörper 1 aufschraubbar ist. Der Verschlusskörper 1 bildet auf seiner Unterseite einen rundum verlaufenden Absatz 11, auf den eine Garantiefolie 4 eingelegt oder aufgeklebt ist. Diese Garantiefolie 4 stellt sicher, das der Verschluss den Behälter oder die Flasche 20 hermetisch verschliesst und garantiert gleichzeitig, dass derjenige, der den Verschluss das erste Mal öffnet, auch tatsächlich der Erste ist, welcher Flüssigkeit aus dem Behälter oder der Flasche 20 entnehmen kann. Im hier gezeigten Beispiel ist der Verschlusskörper 1 mittels eines Innengewindes 15 auf das Aussengewinde 16 am Flaschenhals 17 dieser Flasche 20 aufgeschraubt. Das Besondere an diesem Garantie-Verschluss ist es nun, dass der Ausguss-Stutzen 2 am Verschlusskörper 1 aufschwenkbar angeordnet ist, wobei die Garantiefolie 4 durch Aufschwenken des Ausguss-Stutzens 2 in dessen Ausgiesslage durch diesen selbst automatisch aufgeschnitten wird. Hierzu ist der Ausguss-Stutzen 2 wie hier gut sichtbar liegend zwischen zwei am Verschlusskörper 1 gebildeten, in Abstand voneinander übereinander angeordneten Schultern 12,13 gehalten. Genauer gesagt wird er von einer filmscharnierartigen Materialbrücke 5 gehalten, welche den ganzen Ausguss-Stutzen 2 dichtend umschliesst und die beiden Schultern 12,13 am Verschlusskörper 1 verbindet. In der Figur 1, die ja den Garantie-Verschluss vor seinem ersten Öffnen zeigt, ist der Ausguss-Stutzen 2 liegend im Freiraum 14 untergebracht, welcher von den beiden Schultern 12,13 des Verschlusskörpers 1 unten und oben begrenzt wird, sowie seitlich durch seine senkrecht zu den Schultern stehende Wandung. In dieser Position des Ausguss-Stutzens 2 bildet die filmscharnierartige Materialbrücke 5 von aussen her gesehen, das heisst hier von links gesehen, eine konkave Fläche. Oberhalb des Ausguss-Stutzens 2, wo die den Ausguss-Stutzen 2 umschliessende Materialbrücke 5 zusammenläuft, bildet der Punkt 6 eine Drehachse 6 für den Ausguss-Stutzen 2. Wie man sieht, ist der Ausguss-Stutzen 2 auf seiner hier unteren Seite 7 gegen rechts hin, also gegen dasjenige Ende hin, das gegen den Behälter 20 hin geschwenkt werden soll, länger als auf der oberen Seite 8 und läuft dort in eine Spitze 9 aus. Damit sind von seiner Wandung zwei Kanten 10 gebildet, welche schiefwinklig auf diese Spitze 9 zulaufen. Diese Aussenkanten 10 wirken als Schneidkanten, wie das später klar wird.

Unterhalb der Figur 1 ist der Garantie-Verschluss anhand von Figur 2 in einer Ansicht von vorne gezeigt, wobei man ihn hier von der linken Seite der Figur 1 her sieht. Die Verschlusskappe 3 weist eine sich nach unten erstreckende, den Verschlusskörper 1 an dieser Stelle überlappende Zunge 19 auf. Diese Zunge 19 ist vorteilhaft über eine Dünnstelle 21 vom übrigen Material der Verschlusskappe 3 etwas abgesetzt, sodass sie leicht etwas nach aussen geschwenkt und mit zwei Fingern ergriffen werden kann. Zum Öffnen des Verschlusses ergreift man diese Zunge 19 an der Verschlusskappe 3 und schwenkt die Verschlusskappe 3 auf dem darunterliegenden Verschlusskörper 1 um ihre auf der Rückseite angeordnete Schamierverbindung 18 hoch.

Die Figur 3 zeigt den Garantie-Verschluss in einem Längsschnitt mit bereits in dieser Weise aufgeklappter Verschlusskappe 3. Anhand dieser Figur soll nun das Aufschwenken des Ausguss-Stutzens 2 und das dabei erfolgende Aufschneiden der Garantiefolie 4 erklärt werden. Man ergreift nämlich mit zwei Fingern den Vorderteil des Ausguss-Stutzens 2, der aus der Materialbrücke 5 hervorragt, und schwenkt diesen um die Drehachse 6 hoch in Richtung des eingezeichneten Pfeiles. Der Ausguss-Stutzen 2 kann auch mittels Aufdrücken der Daumenbeere auf dessen Mündung und hernach einer Schwenkbwegung des Daumens aus seiner liegenden Lage um die Drehachse 6 herum hochgeschwenkt werden. Wie das hier eingezeichnet wird, reisst dabei zunächst die Spitze 9 des unteren Endes des Ausguss-Stutzens 2 ein Loch in die Garantiefolie 4, und bei weiterem Aufschwenken des Ausguss-Stutzens 2 schneiden die Kanten 10 beidseits des entstandenen Loches weiter, sodass aus der Garantiefolie 4 ein Streifen ausgeschnitten wird, der vom weiterschwenkenden Ausguss-Stutzen 2 zurückgebogen wird. Die Figur 3 zeigt diese Aufschwenkbewegung, während welcher das Zerschneiden der Garantiefolie 4 erfolgt, auf halbem Weg.

Die Figur 4 zeigt die Vollendung dieser Bewegung. Jetzt ist der Ausguss-Stutzen 2 in seiner Ausgiesslage angelangt und die Garantiefolie 4 ist hinreichend aufgeschnitten, sodass sie den Querschnitt des Stutzens 2 freigibt und das auch so bleibt, weil der aufgeschnittene Streifen der Garantiefolie 4 vom unteren Ende des Ausguss-Stutzens 2 zurückgehalten wird. Während des Aufschwenkens des Ausguss-Stutzens 2 hat sich die filmscharnierartige Materialbrücke 5 verformt. Sie musste dabei einen Totpunkt überwinden. Bei Überwindung dieses Totpunktes schnappte die Materialbrücke 5 von einer von aussen gesehen zunächst konkaven Form, unter welcher sie eine Federspannung entwickelte, welche den Ausguss-Stutzen 2 in der liegenden Lage hielt, in eine nun konvexe Form, unter welcher sie eine Federspannung in Richtung des Aufschwenkens des Stutzens 2 entwickelt, und ihn deshalb in der einmal eingenommenen Ausgiesslage hält. Der Garantie-Verschluss ist jetzt geöffnet und die Flasche 20 zum Ausgiessen ihres Inhaltes bereit.

In Figur 5 ist diese Lage des Garantie-Verschluss mit aufgeklappter Verschlusskappe 3 und mit dem Ausguss-Stutzen 2 in Ausgiesslage und aufgeschnittener Garantiefolie von oben gesehen dargestellt. Wie man hier erkennt, ist am Verschlusskörper 1 auf dessen Vorderseite eine Einbuchtung 29 ausgenommen, welche es erleichtert, bei geschlossener Verschlusskappe 3 die ihn überlappende Zunge 19 zu ergreifen. Das von oben gesehen den Ausguss-Stutzen 2 umgebende Material 5 gehört zur filmscharnierartigen Materialbrücke 5, die hier also konvex nach aussen gekrümmt ist und aufgrund ihrer Federspannung den Stutzen 2 fortan in der Ausgiesstage hält. Die obere Schulter 13 des Verschlusskörpers 1 bildet eine Ausnehmung 23, innerhalb welcher diese Materialbrücke 5 den Ausguss-Stutzen 2 dicht umschliesst, sodass also das Flascheninnere ausschliesslich durch den Ausguss 2 mit dem Flaschenäusseren kommuniziert. Mit unterbrochener Linie ist der Innendurchmesser des Verschlusskörpers 1 eingezeichnet, über den sich die Garantiefolie erstreckt. Diese ist jedoch im hier gezeigten Zustand bereits aufgeschnitten und zur Seite geschoben, wenn auch hier nicht sichtbar. Auf der Innenseite der Verschlusskappe 3 sieht man einen Kragen 22. Dieser ist dazu bestimmt, bei wieder geschlossenem Zustand des Verschlusses den Mündungsrand des Ausguss-Stutzens 2 zu umschliessen, sodass dieser erstens dicht verschlossen wird und zweitens die Lage des Ausguss-Stutzens 2 zusätzlich gesichert wird.

Die Figur 6 zeigt schliesslich diesen Garantie-Verschluss in einem Längsschnitt mit wieder zugeklappter Verschlusskappe 3, mit nach erstmaligem Gebrauch in Ausgiesslage stehengebliebenem Ausguss-Stutzen 2. Hier sieht man sehr schön, wie der Kragen 22 an der Verschlusskappe 3 den Mündungsrand des Ausguss-Stutzens 2 umschliesst. Die filmschamierartige Materialbrücke 5 verbleibt in ihrer von aussen gesehen konvexen Form, und das untere Ende des Ausguss-Stutzens 2 drückt die aufgeschnittene Garantiefolie 4 weiterhin zur Seite und hält somit den Ausguss frei.

In Figur 7 ist der Garantieverschluss in einer Anwendung an einer Karton-Flüssigkeitsbox oder Karton-Schüttgutbox 20' gezeigt, und zwar in der Abbildung links für ein Ausgiessen des Inhaltes über eine Schmalseite der Verpackungsbox, und in der Abbildung rechts daneben für ein Ausgiessen des Inhaltes über eine Ecke der Verpackungsbox. Solche Karton-Packungen werden für allerlei Fruchtsäfte, Limonaden, Süsswasser, Tee und Milchprodukte eingesetzt, in vielen Länder sogar für Weine. Desweiteren werden auch schüttfähige Inhalte wie etwa Zucker und Salz und ähnliche Waren in solchen Kartonboxen verpackt. Anstatt einer kreisrunden Form wie in den Figuren 1 bis 6 gezeigt weist der hier gezeigte Garantieverschluss im Beispiel links eine rechteckige Grundform auf und in der Variante zum Verbauen in der Ecke einer Kartonbox eine schiffchenförmige Grundform. Das Anordnen des Verschlusses in der Ecke ist deshalb von Vorteil, weil dann der Inhalt, der ja am besten in einer Ecke zusammenläuft, restlos aus der Box entleert werden kann. Weitere Grundformen des Verschlusses sind denkbar, je nach den Gegebenheiten und der Gestaltung der Verpackung. Der Garantie-Verschluss 1' kann auf die Kartonbox 20' aufgeklebt sein oder mittels einer Ultraschall-Schweissung dichtend mit der Kartonbox 20' verbunden sein. In diesem Fall ist eine Kunststoff-Folie unterhalb der oberen Abschlussfläche der Kartonbox eingelegt und der Verschluss ist sodann unter Einschluss der Karton-Abschlussfläche mit der darunter eingelegten Kunststoff-Folie wenigstens stellenweise mittels einer Ultraschall-Schweissung verschweisst.

Wie man aus der Figur 8 ersieht, ist die Verschlusskappe 3' hier als flacher Deckel ausgebildet und überlappt den Verschlusskörper 1' nach vorne, das heisst in der Zeichnung nach links, während das Verschlusskappenscharnier 25 etwa in der Mitte der Verschlusslänge angeordnet ist. Der vordere Teil des Deckels ist daher um die Schamierachse 25 nach oben aufschwenkbar, wie das mit einem Pfeil eingezeichnet ist, wozu die Verschlusskappe 3' an ihrem vorderen, auskragenden Rand 24 ergriffen werden kann. Am einfachsten setzt man den Daumen unter dem Rand 24 der Verschlusskappe 3' an, wie das im Bild gezeigt ist, und zieht sie dann hoch. Wie man in der Zeichnung weiter erkennt, ist auf der Unterseite der nach oben schwenkbaren Verschlusskappe 3' ein Ausguss-Stutzen 2' angeformt. Dieser ist auf seiner hinteren bzw. in aufgeschwenktem Zustand unteren Seite abgeschrägt und läuft also gegen dasjenige Ende hin, das beim Aufschwenken gegen den Behälter 20' hin geschwenkt wird, in eine Spitze 9' aus. Damit sind von seiner Wandung zwei Kanten 10' gebildet, welche schiefwinklig auf diese Spitze 9' zulaufen. Nach unten zeigend kann wie hier gezeigt an der Spitze 9' eine Perforierspitze 27 ausgeformt sein. Diese kann von einem mit der Spitze nach unten zeigenden Kunststoff-Kegel gebildet sein, wobei die Spitze des Kegels in eine spitze kurze Nadel auslaufen kann, oder die Perforierspitze wird von einem längs der Ausguss-Stutzenachse ausgerichteten flächigen Kunststoff-Dreieck mit scharfer Spitze gebildet. Die untere hintere Längsseite 7' des Ausguss-Stutzens 2' ist in eine scharfe kielförmige Längskante ausgeformt, welche als Schneidkante wirken kann, wie das noch erklärt wird. Unter dem Verschluss verläuft der Karton 28 der Flüssigkeits- oder Schüttgutbox und wird von der Spitze 27 leicht nach unten gedrückt. Der Verschluss ist von oben auf die Kartonbox aufgeleimt oder mittels einer Ultraschall-Schweissung mit einer unterhalb des Kartons eingelegten Kunststoff-Folie 26 verbunden.

Die Figur 9 zeigt, wie der Verschluss funktioniert. Zunächst wird mit einem Finger, am besten mit dem Daumen, der Verschlussdeckel 3' an seinem Rand 24 ergriffen und um die Schamierachse 25 hochgeklappt, wodurch gleichzeitig der an der Unterseite des Verschlussdeckels 3' angeordnete Ausguss-Stutzen 2' um 90° in die vertikale Lage geschwenkt wird. Aussen zwischen dem schwenkbaren Ausguss-Stutzen 2' und dem Verschlussgehäuse 1' befindet sich eine dünne Dichtmembrane 5' in Form einer filmscharnierartigen Materialbrücke, die in der Ausgangslage bei liegendem Ausguss-Stutzen 2' wie in Figur 8 gezeigt von aussen gesehen, das heisst in der Zeichnung von links gesehen, konkav gekrümmt ist. Beim Hochschwenken der Verschlusskappe 3' und des daran angeformten Ausguss-Stutzens 2' springt diese Membrane 5' in eine konvexe Form und entwickelt in dieser Lage eine Kraft in Richtung des Hochschwenkens des Ausguss-Stutzens 2'. Weil die Schwenkachse etwa in der Mitte der Länge des Ausguss-Stutzens 2' angeordnet ist, klappt bei seinem Hochschwenken sein hinterer, speziell geformter Teil nach unten. Dabei drückt die Perforierspitze 27 auf den Karton 28 der Flüssigkeitsbox 20' und reisst dort ein Loch in denselben. Das ist ganz wesentlich, denn nur ausgehend von einer solchen Einriss-Stelle lässt sich der dicke Karton 28 weiter aufschneiden. Beim Hochklappen des Ausguss-Stutzens 2' drückt jetzt die untere kielförmige Längskante des Ausguss-Stutzens 2' auf die Einriss-Stelle und diese als Messer wirkende untere Kante am Stutzen 2' schneidet das aufgerissene Loch weiter auf, sodass der untere Teil des Ausguss-Stutzens 2' schliesslich in das Innere der Kartonbox 20' ragt und diese geöffnet ist. In der Figur 9 ist zum besseren Verständnis eine mittlere Schwenkposition von Verschlussdeckel 3' und Ausguss-Stutzen 2' strichliniert eingezeichnet. Schliesslich erreicht der Ausguss-Stutzen 2' die vertikale Lage, in welcher die Dichtmembrane 5' von aussen gesehen konvex gekrümmt ist und den Ausguss-Stutzen 2' in dieser Lage festhält. Wird der Ausguss-Stutzen 2' nach dem Ausgiessen der gewünschten Flüssigkeitsmenge wieder niedergeschwenkt, so springt die Membrane 5' wieder in ihre konkave Form und hält den Stutzen 2' in der liegenden Lage fest. Damit ein flüssiger Inhalt sauber ausgiessbar ist, kann der Rand des Ausgiess-Stutzens 2' mit einer Abtropfnase 30 ausgerüstet sein.

## Patentansprüche

1. Garantie-Verschluss für einen Flüssigkeits- und Schüttgutbehälter (20,20'), bestehend aus einem Verschlusskörper (1) mit einem darin in Ausgangslage liegend angeordneten, jedoch aus dieser Position aufschwenkbaren Ausguss-Stutzen (2,2'), der gegenüber dem Verschlusskörper (1) dichtend von einer filmscharnierartigen Materialbrücke (5,5') umschlossen ist, welche beim Aufschwenken des Ausguss-Stutzens (2,2') von einer konkaven in eine konvexe Form springt und umgekehrt und dadurch den Ausguss-Stutzen (2,2') in den Endpositionen seines Schwenkbereichs festhält, sowie einer zugehörigen Garantiefolie (4,28), die in liegender Position des Ausguss-Stutzens (2,2') unterhalb und längs desselben verläuft, wobei die Schwenkachse am Ausguss-Stutzen (2,2') an einer solchen Stelle liegt, dass sein hinterer Abschnitt beim Aufschwenken des Ausguss-Stutzens (2,2') nach unten schwenkt,
***dadurch gekennzeichnet,***
**dass** der Ausguss-Stutzen (2,2') in seiner liegenden Position mit seinem unteren, hinteren Ende (9') so in eine Spitze (9') ausläuft, dass von seiner Wandung zwei Kanten (10') gebildet werden, welche schiefwinklig zur Ausguss-Stutzenachse auf diese Spitze (9') zulaufen, und dass die Spitze (9') in eine Perforierspitze (27) ausgeformt ist, indem sie einen zur Garantiefolie (28) zeigenden Kunststoff-Kegel bildet oder ein längs der Ausguss-Stutzenachse ausgerichtetes, flächiges Kunststoff-Dreieck mit nach unten gerichteter scharfer Spitze, weiter dass der Ausguss-Stutzen (2,2') in dieser liegenden Position auf seiner unteren hinteren Längsseite eine scharfe, kielförmige Längskante bildet, sodass beim Aufschwenken des Ausguss-Stutzens (2,2') die Garantiefolie (28) zunächst von der Perforierspitze (27) durchstechbar ist und hernach von der Längskante ab der Perforationsstelle aufschneidbar ist.

2. Garantie-Verschluss für einen Flüssigkeits- und Schüttgutbehälter (20,20') nach Anspruch 1, ***dadurch gekennzeichnet,* dass** am Verschlusskörper (1) eine Verschlusskappe (3) einstückig mittels eines Filmscharniers (18) vom Verschlusskörper (1) aufklappbar angeformt ist, welche Verschlusskappe (3) in der Schliess-Stellung am Verschlusskörper (1) einrastbar ist und auf ihrer Innenseite einen Kragen (22) trägt, der bei aufgeschwenkter Position des Ausguss-Stutzens (2) und zugeklappter Verschlusskappe (3) den Mündungsrand des Ausguss-Stutzens (2) umschliesst, sodass der Ausguss-Stutzen (2) in der aufgeschwenkten Lage abgedichtet und gesichert ist.

3. Garantie-Verschluss für einen Flüssigkeits- und Schüttgutbehälter (20,20') nach einem der vorangehenden Ansprüche, ***dadurch gekennzeichnet,* dass** der Ausguss-Stutzen (2,2') in seiner im Verschlusskörper (1) liegenden Position auf seiner unteren Seite (7,7') in Richtung zu seinem gegen den Behälter (20,20') hin zu schwenkenden Ende (9,9') länger ist als auf seiner oberen Seite (8,8'), sodass er an diesem Ende schiefwinklig zur Achse des Ausguss-Stutzens (2,2') in eine Spitze (9,9') ausläuft und die schiefwinklig zum unteren Ende (9,9') des Ausguss-Stutzens (2,2') zulaufenden Kanten (10,10') als Schneidkanten ausgebildet sind.

4. Garantie-Verschluss für einen Flüssigkeits- und Schüttgutbehälter (20) nach einem der vorangehenden Ansprüche, ***dadurch gekennzeichnet,* dass** der Verschlusskörper (1) einen Absatz (11) zur Aufnahme der Garantiefolie (4) aufweist, und oberhalb dieses Absatzes (11) durch zwei übereinander angeordnete, voneinander beabstandete Schultern (12,13) einen Freiraum (14) zur Aufnahme des liegenden Ausguss-Stutzens (2) bildet, wobei dieser Ausguss-Stutzen (2) von einer filmscharnierartigen Materialbrücke (5) umschlossen ist, welche im liegenden Zustand die beiden Schultern (12,13) mit einer von aussen gesehen konkaven Fläche verbindet und auf der Oberseite des liegenden Ausguss-Stutzens (2) in einen Punkt zusammenläuft, welcher die Schwenkachse (6) des Ausguss-Stutzens (2) definiert.

5. Garantie-Verschluss für einen Flüssigkeits- und Schüttgutbehälter (20) nach einem der Ansprüche 1, 3 oder 4, ***dadurch gekennzeichnet,* dass** der Verschlusskörper (1) eine zugehörige Verschlusskappe (3) trägt, die auf ihrer Innenseite einen Kragen (22) angeformt hat, der zur Aufnahme des oberen Randes des aufgeschwenkten Ausguss-Stutzens (2) bestimmt ist, und dass die Verschlusskappe (3) mittels eines Schnappverschlusses auf den Verschlusskörper (1) aufsteckbar ist, oder mittels eines Innengewindes auf den Verschlusskörper mit Aussengewinde aufschraubbar ist.

6. Garantie-Verschluss für einen Flüssigkeits- und Schüttgutbehälter (20) nach einem der vorangehenden Ansprüche, ***dadurch gekennzeichnet,* dass** der Verschlusskörper (1) mit einem Innengewinde (15) ausgerüstet ist, mittels dessen er auf das Aussengewinde (16) eines Flaschenhalses (17) aufschraubbar ist.

7. Garantie-Verschluss für einen Flüssigkeits- und Schüttgutbehälter (20) nach einem der vorhergehenden Ansprüche, ***dadurch gekennzeichnet,* dass** die obere Schulter (13) des Verschlusskörpers (1) eine Ausnehmung (23) aufweist, innerhalb welcher der Ausguss-Stutzen (2) von der filmschamierartigen Materialbrücke (5) dicht umschlossen ist.

## Claims

1. A guarantee closure for a liquid and free-flowing material container (20, 20') consisting of a closure body (1) with a pour-out spout (2, 2') arranged lying therein in the initial position but which may be pivoted up out of this position and which with respect to the closure body (1) is sealingly enclosed by a film-hinge-like material bridge (5,5') which on pivoting up the pour-out (2, 2') spout springs from a concave into a convex shape and vice-versa and by way of this retains the pour-out spout (2, 2') in the end positions of its pivoting range, as well as with an associated guarantee foil (4, 28) which in the lying position of the pour-out spout (2, 2') extends below and along this, whereby the pivoting axis on the pour-out spout (2, 2') lies at such a location that its rear section on pivoting-up the pour-out spout (2, 2') pivots downwards,
***characterized in***
**that** the lower, rear end of the pour-out spout (2, 2') in its lying position tapers into a tip (9, 9'), that from its walling there are formed two edges (10') which taper at an askew angle to the pour-out spout axis to this tip (9'), that this tip (9') tapers into perforating tip (27) by forming by a plastic cone pointing toward the guarantee foil (28) or by forming a large-surfaced plastic triangle aligned along the pour-out spout axis, with a sharp tip directed downwards, further that the pour-out spout (2,2') in this lying position forms on its lower longitudinal side a sharp, wedge-shaped longitudinal edge, whereby on pivoting up the pour-out spout (2, 2') at first the guarantee foil (28) is pierceable open by the perforating tip (27) and then, starting at the piercing point, is cuttable open by the longitudinal edge.

2. A guarantee closure for a liquid and free-flowing material container (20, 20') according to claim 1, ***characterized in* that** the closure cap (3) via a film hinge (18) is connected as one piece to the closure body (1) and may be flipped up on it whereby this closure cap (3) in its closed position is lockable into the closure body (1) and bears on its inner side a collar (22) which in flipped up position of the pour-out spout (2) and closed closure cap (3) encloses the opening edge of the pour-out spout 2 so that the pour-out spout (2) in its flipped up position is sealed and secured.

3. A guarantee closure for a fluid and free-flowing material container (20, 20') according to one of the preceding claims, ***characterised in* that** the pour-out spout (2, 2') in its position lying in the closure body (1) on its lower side (7, 7') in the direction of its end (9, 9') to be pivoted towards the container (20, 20') is longer that on its upper side (8, 8'), so that it at this end tapers at an askew angle to the axis of the pour-out spout (2, 2') into a tip (9, 9') and the edges (10, 10') tapering at an askew angle to the lower end (9, 9') of the pour out spout (2, 2') are formed as cutting edges.

4. A guarantee closure for a liquid and free-lowing material container (20) according to one of the preceding claims, ***characterised in* that** the closure body (1) comprises a relief (11) for receiving the guarantee foil (4), and above this relief (11) by way of two shoulders (12,13) arranged over one another and distanced from one another forms a free space (14) for receiving the lying pour-out spout (2), wherein this pour-out spout (2) is enclosed by a film-hinge-like material bridge (5) which in the lying condition connects the two shoulders (12, 13) with a surface which is concave seen from the outside and on the upper side of the lying pour-out spout (2) runs together to a point which defines the pivoting axis (6) of the pour-out spout (2).

5. A guarantee closure for a liquid and free-flowing material container (20) according to one of the claims 1, 3 or 4, ***characterised in* that** the closure cap (3) on its inner side has a collar (22) formed on, which is envisaged for receiving the upper edge of the pivoted-up pour-out spout (2) and that the closure cap (3) by way of a snap closure may be stuck onto the closure body (1), or by way of an inner thread may be screwed onto the closure body with an outer thread.

6. A guarantee closure for a liquid and free-flowing material container (20) according to one of the preceding claims, ***characterised in* that** the closure body (1) is equipped with an inner thread (15), by way of which it may be screwed onto the outer thread (16) of a bottle neck (17).

7. A guarantee closure for a liquid and free-flowing material container (20) according to one of the preceding claims, ***characterised in* that** the upper shoulder (13) of the closure body (1) comprises a recess (23) within which the pour-out spout (2) is sealingly enclosed by the film-hinge-like material bridge (5).

## Revendications

1. Fermeture de garantie pour un récipient à liquides et/ou à produits pulvérulents ou en vrac (20, 20'), constitué par un corps de fermeture (1) et comportant une tubulure verseuse (2, 2') qui est disposée dedans horizontalement en position de sortie, mais qui peut depuis cette position pivoter vers le haut, cette tubulure verseuse (2, 2') étant entourée hermétiquement, par rapport au corps de fermeture (1), par un pontet (5, 5') en film souple faisant charnière, qui passe brusquement, au moment du pivotement de la tubulure verseuse (2, 2') vers le haut, d'une forme concave à une forme convexe et inversement, et maintient ainsi la tubulure verseuse (2, 2') dans les positions finales de sa zone de pivotement, ainsi que par une feuille de garantie (4,28) correspondante, qui s'étend, en position horizontale de la tubulure verseuse (2, 2') au-dessous et le long de celle-ci, cependant que l'axe de pivotement de la tubulure verseuse (2, 2') se trouve à un endroit tel que le tronçon arrière de celle-ci pivote vers le bas quand la tubulure (2, 2') pivote vers le haut,
***caractérisée en ce que***
dans la position horizontale de la tubulure verseuse (2, 2'), dont l'extrémité inférieure arrière (9') se termine par une pointe (9'), de sorte que sa paroi est formée par deux arêtes (10'), qui convergent sur cette pointe (9') suivant un angle oblique par rapport à l'axe de la tubulure verseuse, et que la pointe (9') est réalisée sous forme de pointe de perforation (27), **en ce qu'**elle forme un cône de matière plastique dirigé vers la feuille de garantie (28) ou **en ce qu'**elle forme un triangle de matière plastique à pointe vive dirigée vers le bas et que par ailleurs la tubulure verseuse (2, 2') forme dans cette position horizontale, sur sa face longitudinale inférieure arrière une arête coupante longitudinale en forme d'arête terminale de burin, de sorte qu'au moment où la tubulure verseuse (2, 2') pivote vers le haut, la feuille de garantie (28) peut être d'abord percée par la pointe de perforation (27), puis ouverte par découpage par l'arête longitudinale à partir du point de perforation.

2. Fermeture de garantie pour un récipient à liquides et/ou à produits pulvérulents ou en vrac (20, 20') suivant la revendication 1, *caractérisée en ce qu*'il est formé sur le corps de fermeture (1) et d'une seule pièce avec celui-ci, au moyen d'une charnière (18) en film souple, un capuchon de fermeture (3) pouvant être relevé par rapport au corps de fermeture (1) et encranté en position de fermeture sur le corps de fermeture (1) et portant sur sa face intérieure une collerette (22), qui entoure le bord de l'embouchure de la tubulure de versement (2) quand celle-ci a pivoté vers le haut et que le capuchon (3) est refermé, de sorte que la tubulure verseuse (2), après avoir pivoté vers le haut, est en situation hermétique et assurée.

3. Fermeture de garantie pour un récipient à liquides et/ou à produits pulvérulents ou en vrac (20, 20') suivant une des revendications précédentes, ***caractérisée en ce que**,* dans sa position horizontale à l'intérieur du corps de fermeture (1), la tubulure verseuse (2, 2') est plus longue sur sa face inférieure (7, 7') en direction de son extrémité (9, 9') devant pivoter vers le récipient (20, 20'), que sur sa face supérieure (8,8'), de sorte qu'à cette extrémité cette tubulure (2, 2') se termine obliquement par rapport à l'axe de la tubulure, en une pointe (9, 9') et que les arêtes (10, 10') convergeant obliquement vers l'extrémité inférieure (9,9') de la tubulure verseuse (2, 2') sont réalisées sous forme d'arêtes de coupe.

4. Fermeture de garantie pour un récipient à liquides et/ou à produits pulvérulents ou en vrac (20) suivant une des revendications précédentes, ***caractérisée en ce que*** le corps de fermeture (1) présente un palier (11), destiné à recevoir la feuille de garantie (4) et, au-dessus de ce palier (11), un espace libre, (14) formé par deux épaulements (12, 13) superposés et espacés l'un de l'autre, destiné à recevoir la tubulure verseuse (2) à l'horizontale, cependant que cette tubulure verseuse (2) est entourée par un pontet (5) en film souple faisant charnière, qui réunit à l'état horizontal les deux épaulements avec une surface concave, vue de l'extérieur, et aboutit sur le dessus de la tubulure (2), disposée à l'horizontale, en un point qui définit l'axe de pivotement (6) de la tubulure verseuse (2).

5. Fermeture de garantie pour un récipient à liquides et/ou à produits pulvérulents ou en vrac (20) suivant une des revendications 1, 3 ou 4, ***caractérisée en ce que*** le corps de fermeture (1) porte un capuchon de fermeture (3) correspondant, sur la face intérieure duquel une collerette (22) est formée, qui est destinée à recevoir le bord supérieur de la tubulure verseuse (2) ayant pivoté vers le haut et que le capuchon de fermeture (3) peut être rapporté sur le corps de fermeture (1) au moyen d'une fermeture à détente ou être vissé, au moyen d'un taraudage, sur le corps de fermeture, muni d'un filetage extérieur.

6. Fermeture de garantie pour un récipient à liquides et/ou à produits pulvérulents ou en vrac (20) suivant une des revendications précédentes, ***caractérisée en ce que*** le corps de fermeture (1) est muni d'un taraudage (15), au moyen duquel il peut être vissé sur le filetage extérieur (16) d'un col de bouteille (17).

7. Fermeture de garantie pour un récipient à liquides et/ou à produits pulvérulents ou en vrac (20) suivant une des revendications précédentes, ***caractérisée en ce que*** l'épaulement supérieur (13) du corps de fermeture (1) présente un évidemment (23), à l'intérieur duquel la tubulure verseuse (2) est entourée hermétiquement par le pontet (5) en film souple faisant charnière.
